# EUROPÄISCHE PATENTSCHRIFT

(11) **EP 1 641 085 B1**
(45) Veröffentlichungstag und Bekanntmachung des Hinweises auf die Patenterteilung: **27.02.2013**
(21) Anmeldenummer: 05019831.6
(22) Anmeldetag: 13.09.2005
(51) Int. Cl.: H01R 13/627

(54) **Verriegelung für eine Steckverbindung**
Latching for a connection
Verrouillage pour une connexion

(30) Priorität: 23.09.2004 DE 102004046259
(43) Veröffentlichungstag der Anmeldung: 29.03.2006
(73) Patentinhaber: Harting Electronics GmbH, 32339 Espelkamp (DE)
(72) Erfinder: Bernat, Jean-Francois, 78500 Sartrouville (FR); de Vanssay, Jean-Merri, 75004 Paris (FR)

(56) Entgegenhaltungen:
- EP-A1- 0 738 029
- DE-B3- 10 236 275
- GB-A- 2 199 102
- US-A- 5 435 744
- US-A- 5 634 809

## Beschreibung

Die Erfindung betrifft eine Verriegelung für eine lösbare Steckverbindung nach dem Oberbegriff des Anspruchs 1.

Eine derartige Verriegelung wird benötigt, um eine aus einem Steckverbinder und einem Gegenstecker gebildete, lösbare Steckverbindung miteinander zu verbinden und mittels eines einfach ausgebildeten Mechanismus wieder voneinander zu lösen.

Die US5435744 zeigt eine Verriegelung für eine lösbare Steckverbindung. Hier wird ein Steckereinsatz von einer verschiebbaren zweiteiligen Hülse umgeben. Am Steckereinsatz sind beidseitig Metallfinger angeformt, die wiederum Rasthaken aufweisen, die nach außen gerichtet sind. Die nach außen gerichteten Rasthaken greifen zur lösbaren Verbindung an einen Gegenstecker an.

Die EPO 738 029 A1 zeigt einen Stecker mit Metallfingern, die nach innen gerichtete Rasthaken aufweisen. Um einen Gegenstecker zu arretieren, greifen die Rasthaken hinter Rastnasen ein, die nach außen gerichtet am Gegenstecker angeformt sind.

Aus der DE 102 36 275 B3 ist eine Verriegelungseinrichtung bekannt, bei der eine Schiebehülse auf einem Steckgehäuse angeordnet ist, das angeformte Rastmittel aufweist, die in Rastausnehmungen eines Gegensteckers eintauchen und durch Verschieben der Schiebehülse entriegelbar sind.

Die US 5 634 809 zeigt einen Steckverbinder dessen äußeres Gehäuse eine Ausnehmung aufweist, in welcher eine Schiebeplatte eingelegt ist, die wiederum mit einem Gleitstab wirkverbunden ist. Am Gleitstab sind Rasthaken angeformt, die aus Rastöffnungen eines Gegensteckers herausgeführt werden, wenn die Schiebeplatte entgegen der Steckrichtung bewegt wird.

Derartige, bekannte Steckverbindungen sind häufig aus Kunststoffteilen gefertigt und sind dadurch nicht für hohe Steckzyklen vorgesehen, und weisen auch relativ geringe Verriegelungs-Haltekräfte auf, die keine sichere Verriegelung bieten.

Der Erfindung liegt daher die Aufgabe zugrunde, eine Steckverbinderverriegelung der eingangs genannten Art dahingehend auszubilden, dass ein störstrahlsicheres, rechteckig geformtes Steckgehäuse mittels einer Schiebemechanik mit einem Gegenstecker verriegelbar ist, der hohe mechanische Verrastungskräfte und hohe Steckzyklen aufweist.

Diese Aufgabe wird durch die kennzeichnenden Merkamle des Anspruchs 1 gelöst.

Vorteilhafte Ausgestaltungen der Erfindung sind in den Ansprüchen 2 - 13 angegeben.

Steckverbindungen dieser Art sind für eine hohe Verschleißfestigkeit ausgelegt und weisen aufgrund einer metallischen Hülle einen hohen EMV-Schutz auf.
Die Verriegelung der Steckverbindung ist vorteilhafterweise mit einer Schiebetechnik ausgestattet, die ein einfaches Ver- und Endriegeln der Steckverbindung gestattet.
Dabei ist eine Erzielung von etwa 5000 Steckzyklen, sowie hoher Verriegelungs-Haltekräfte von 200 N vorteilhafterweise nur mit metallischen Bauteilen zu erreichen. Zudem ist bei metallischen Bauteilen gleichzeitig ein deutlich vernehmbares Klicken beim Verrasten der Steckverbindung zu erzielen.

Der aus einem Metallgehäuse mit einem darin angeordneten Steckereinsatz und einer Endkappe gebildete Stecker ist von einer aus isolierendem Material gefertigten verschiebbaren Hülse umgeben.
Dabei besteht das Metallgehäuse aus miteinander verrasteten Teilen eines Basisgehäuses und eines Abdeckteiles.
Vorteilhafterweise ist die Hülse um einen bestimmten Weg verschiebbar und unverlierbar auf dem Metallgehäuse angeordnet.
Mittels der verschiebbaren Hülse werden zwei am Metallgehäuse angeformte Metallfinger auseinanderbewegt, so dass daran vorgesehene Rasthaken bei einer verriegelten Steckverbindung vorteilhafterweise aus Rastöffnungen an einem Gegenstecker herausgehebelt werden.
Dazu sind die Metallfinger in Schlitzen geführt, die im Inneren der Hülse in den Seitenflächen eingeformt sind. Vorteilhafterweise sind die Schlitze in einem von der Steckrichtung abweichenden Winkel angeordnet, so dass bei einer translatorischen Bewegung der Hülse eine seitlich ausweichende Bewegung der Rasthaken an den Metallfingerenden erzielbar ist, wodurch das Aushebeln aus den Rastöffnungen im Gegenstecker gewährleistet ist.

Die hier beschriebene Steckverbindung ist zunächst für eine Kabelverbindung mit einem Leiterplattensteckverbinder vorgesehen, der ebenfalls mittels einer metallischen Haube gegen Störeinstrahlung geschützt ist.
Dieser Leiterplattenstecker ist jedoch leicht gegen einen Kabelsteckverbinder austauschbar, so dass auch eine reine Kabelsteckverbindung realisierbar ist.

Ein Ausführungsbeispiel der Erfindung ist in der Zeichnung dargestellt und wird im folgenden näher erläutert. Es zeigen:
- Fig. 1: eine auseinandergezogene Darstellung eines Steckers,
- Fig. 2: ein auseinandergezogenes Metallgehäuse mit Sicht auf die Kabelanschlussseite,
- Fig. 3: ein auseinandergezogenes Metallgehäuse mit Sicht auf die Steckseite,
- Fig. 4: eine Ansicht eines verrasteten Metallgehäuses mit Sicht auf die Kabelanschlussseite,
- Fig. 5a: einen Teilschnitt des Verriegelungsmechanismus in Ruhestellung,
- Fig. 5b: einen Teilschnitt des Verriegelungsmechanismus in entriegelter Stellung,
- Fig. 6: eine auseinadergezogene Darstellung eines als Gegensteckers ausgebildeten Leiterplattensteckverbinders, und
- Fig. 7: eine gesteckte Verbindung des Steckers und Gegensteckers.

In der Fig.1 ist in einer auseinandergezogenen Darstellung ein Stecker 1 gezeigt, der aus einem Basisgehäuse 10 und einem Abdeckteil 20 besteht, die zusammengefügt ein Metallgehäuse 5 bilden. In diesem Metallgehäuse 5, umgeben von einer aus isolierendem Material bestehenden, verschiebbaren Hülse 40, ist ein Steckereinsatz 50 angeordnet, der mit einem elektrischen Kabel 3 kontaktierbar ist. Zur Zuführung und Halterung des elektrischen Kabels 3 ist eine Endkappe 30 mit einem Knickschutz 32 aus flexiblem isolierenden Material vorgesehen, die formschlüssig auf das Metallgehäuse 5 aufzuschieben ist.

Das in Fig. 2 gezeigte Basisgehäuse 10 ist als rechteckig geformte Hülse mit einer Bodenfläche 11, einer Deckfläche 12 und zwei schmalen Seitenflächen 13 versehen, wobei die Deckfläche 12 kürzer als die entgegengesetzt angeordnete Bodenfläche 11 ausgeführt ist. In die so gebildete Öffnung wird der Steckereinsatz 50 in das Basisgehäuse eingefügt.
Bei korrekt eingesetztem und verrastetem Steckereinsatz 50 in das Basisgehäuse 10 ist die Steckseite 51 innerhalb des Metallgehäuses 5 und der Hülse 40 gehalten, während die Anschlussseite 52 noch innerhalb der Deckfläche 12 angeordnet ist.
Der Steckereinsatz 50 ist aus isolierendem Material geformt, wobei die Steckseite 51 Buchsenkontakte 53 aufweist, die aufgeteilt in Signaldaten- und Stromversorgung in unterschiedlich geformten Öffnungen 54 im Steckereinsatz eingefügt sind. (Siehe Fig. 3)
Weiterhin ist ersichtlich, dass das Basisgehäuse 10 vorzugsweise für die abschirmende Wirkung zwischen der Kabelabschirmung 4 und der Steckseite vorgesehen ist, während das Abdeckteil 20 vorzugsweise für die Übertragung der mechanischen Haltekräfte angepasst ist. Dabei können unterschiedliche Materiealien zur Anwendung vorgesehen sein.
Auf den offenen, frei zugänglichen Bereich des Basisgehäuses 10, in Richtung des elektrischen Kabels 3, hinter der Deckfläche 12 wird das Abdeckteil 20 aufgesetzt und verrastet.
Das Abdeckteil 20 ist im wesentlichen U-förmig gebogen, mit einer Deckfläche 21, zwei schmalen Seitenflächen 23 und mit zwei abgewinkelten Rückwänden 22, die einen Abschluss zur Kabelanschlussseite bilden, wobei ein mittlerer Bereich für das zum Steckereinsatz 50 hindurchzuführende elektrische Kabel 3 frei bleibt.
In Steckrichtung weisend, sind an den Seitenflächen 23 des Abdeckteiles 20 Metallfinger 27 angeformt, an deren Enden Rasthaken 28 vorgesehen sind sowie unter einem flachen Winkel nach außen gebogene, verrundete Enden 29.
Das Abdeckteil 20 sowie das Basisgehäuse 10 weisen als Rastnasen und Rastöffnungen ausgebildete Rastmittel 24, 14 auf, mittels derer die beiden Gehäuseteile verrastbar sind.
Weiterhin ist in dem Abdeckteil 20 in Steckrichtung eine Haltevorrichtung 26 mit einer dreiseitig freistehenden Rastklinke 26' für die Halterung der Hülse 40 auf dem Metallgehäuse 5 vorgesehen, so dass die Hülse um einen bestimmten Weg verschiebbar aber unverlierbar auf der Metallgehäuse 5 gehalten ist.
An dem Metallgehäuse 5 sind zur Anschlussseite weisende Zungen 15, 25 vorgesehen, wobei die am Abdeckteil angeformte Zunge 25 oberhalb der am Basisgehäuse angeformten Zunge 15 angeordnet ist.
Zwischen diesen Zungen wird das elektrische Kabel 3 nach der Montage mit hier nicht gezeigten Einzelleiter mit den Kontakten im Steckereinsatz mit seiner Abschirmgeflecht 4 positioniert. Anschließend wird ein bereits auf dem elektrischen Kabel 3 aufgezogener Ring 70 über die beiden Zungen 15, 25 geschoben und diese Anordnung mittels einer Crimpzange vercrimpt.

ln der Fig. 4 ist das aus den beiden Teilen Basisgehäuse 10 und Abdeckteil 20 zusammengefügte Metallgehäuse 5 mit Sicht auf die Anschlussseite mit dem elektrischen Kabel 3 und dem noch zu vercrimpenden Ring 70 ersichtlich. Dabei ist auch der leicht von der Seitenwand des Basisgehäuses 10 abstehende Metallfinger 27 den abgewinkelten Rasthaken 28 erkennbar.

Die bereits in der Fig. 1 gezeigte Hülse 40 ist passend zu dem Metallgehäuse 5 rechteckig geformt, wobei die schmalen Seitenflächen 42 von der Steckseite gesehen eine bereichsweise dickere Wandung aufweisen als die beiden Deckflächen 41.
In der Fig. 5a und 5b ist dazu ein Ausschnitt dargestellt, der auch die weitere Funktion der Verriegelung aufzeigt.
Innerhalb dieser zumindest bereichsweise dickeren Wandung der Seitenfläche 42 ist eine entgegen der Steckrichtung weisende, keilförmige Zunge 43 angeformt, die durch einen Schlitz 45 von der Seitenfläche 42 getrennt ist. Auf der keilförmigen Zunge 43 ist eine Gleitfläche 44 vorgesehen auf der das Ende 29 des Metallfingers 27 entlang gleiten kann, wobei die Zunge 43 derartig ausgebildet ist, dass sie zwischen den beidseitig am Ende des Metallfingers 27 angeformten Rasthaken 28 angeordnet ist.

Beim Aufschieben der Hülse 40 auf das Metallgehäuse 5 und wie in den Fig. 5a und 5b ersichtlich, werden die Metallfinger 27 zwangsweise, mit einer nach Außen wirkenden Vorspannung, in die Schlitze 45 eingeschoben.
Dazu ist das Ende 29 des Metallfingers, unmittelbar anschließend an die doppelt ausgeführten Rasthaken 28, leicht auswärts gebogen, so dass das Ende 29 in die schräg zur Gehäuseachse verlaufenden Schlitze 45 einfädelbar ist.
Je weiter die Hülse nach hinten - entgegen der Steckrichtung - geschoben wird, desto weiter werden die Metallfinger auseinandergezogen.
Dabei ist vorgesehen, dass der Öffnungswinkel in dem der Metallfinger von der Seitenwand absteht im Ruhezustand etwa 25° beträgt, während zur Entriegelung etwa 30° erforderlich sind.

Die Fig. 5a zeigt den "Ruhezustand" an, in dem der Stecker 1 in der Ruheposition, bzw. hier beim gesteckten Zustand mit einem Gegenstecker 60, in einer "Verriegelungsposition" dargestellt ist. Dabei haken die Rasthaken 28 aus dem Stecker 1 in Rastöffnungen 67 des Gegensteckers 60 hinein und verhindert ein ungewolltes Lösen der Steckverbindung.

Die Fig. 5b zeigt den Stecker 1 mit zurückgezogener Hülse 40 in einer "Entriegelungsposition", wobei das Metallgehäuse etwa 2 mm aus der Hülse herausragt und gleichzeitig das Ende 29 des Metallfingers 27 weit in den Schlitz 45 hineinragt und die Rasthaken 28 bereits aus den Rastöffnungen 67 herausgeführt sind, so dass die Steckverbindung gelöst werden kann. (Siehe dazu auch Fig. 7)

Die Fig. 6 zeigt einen zur Montage auf einer Leiterplatte 7 vorbereiteten Gegenstecker 60 in einer auseinandergezogenen Darstellung.
Der Gegenstecker 60 wird aus einer Metallhülse 65, einem Steckereinsatz 61 und einer Metallhaube 64 gebildet.
Die Metallhülse weist zwei Montagearme 66 auf mit jeweils einem abgewinkelten Ende auf, mittels dem eine Masseanbindung mit der Leiterplatte 7 ermöglicht wird.
Weiterhin sind in den Montagearmen 66 Rastöffnungen 68' vorgesehen, in die am isolierenden Steckereinsatz angeformte Rastnasen 69' eingreifen und den Steckereinsatz innerhalb der Metallhülse 65 halten.
Ebenso sind sind Rastmittel 68 und 69 am Montagearm 66 und der Metallhaube 64 vorgesehen, mittels derer die Metallhaube auf der Metallhülse zu verrasten ist.
Auf der hier gezeigten Steckseite sind polarisierenden Strukturen 62 vorgesehen, in denen Steckerstifte angeordnet sind, entsprechend den im Stecker 1 angeordneten Buchsenkontakten 53 im Steckereinsatzes 50.

Die Metallhülse 65 weist darüber hinaus an den Schmalseiten jeweils zwei Rastöffnungen 67 auf, in die, bei einer gesteckten Verbindung mit dem Stecker 1, die bereits weiter oben beschriebenen Rasthaken 28 der Metallfingern 27 eintauchen und somit den Verrastungsmechanismus der Steckverbindung bilden.

In der Fig. 7 ist eine gesteckte Position des Steckers 1 mit dem Gegenstecker 60 dargestellt. Dabei ist die Hülse 40 teilweise aufgeschnitten gezeigt, so dass in dem hier gezeigten verriegelten Zustand erkennbar ist, wie die Rasthaken 28 in den Rastöffnungen 67 des Gegensteckers 60 eintauchen und die Verriegelung zwischen Stecker und Gegenstecker sicherstellen.

Zudem ist noch die Montage des Gegensteckers auf der Leiterplatte 7 gezeigt wobei die Metallhaube 64 zur besseren Sicht auf den Anschlussbereich 63 weggelassen wurde.

Der hier beschriebene Gegenstecker für eine Leiterplatte, kann problemlos auch als Gegenstecker mit einem Kabelanschluss gefertigt sein, wobei der Verriegelungsmechanismus unverändert bleibt.

## Patentansprüche

1. Verriegelung für eine lösbare Steckverbindung, insbesondere für reckeckig ausgebildete Stecker (1), gebildet aus einem Metallgehäuse (5), einem Steckereinsatz (50) und einer das Metallgehäuse umgreifenden verschiebbaren, isolierenden Hülse (40), sowie einem entsprechend ausgebildeten Gegenstecker (60),
wobei das Metallgehäuse (5) mehrteilig gegliedert aus einem Basisgehäuse (10) und einem Abdeckteil (20) besteht, **dadurch gekennzeichnet**
**dass** die umgreifende, isolierende Hülse (40) im Gehäuseinneren an ihren Seitenflächen (42) jeweils eine entgegen der Steckrichtung weisende, keilförmige Zunge (43) aufweist, die durch einen Schlitz (45) von der Seitenfläche (42) getrennt ist, und
wobei das Abdeckteil (20) zwei Metallfinger (27) aufweist, die in den Schlitzen (45) der Hülse (40) geführt sind,
**dass** an den Metallfinger (27) jeweils nach innen gerichtete Rasthaken (28) angeformt sind, die in Rastöffnungen (67) des Gegensteckers (60) einhaken und
**dass** der Metallfinger (27) beim Verschieben der isolierenden Hülse (40) auf einer Gleitfläche (44) der Zunge (43) entlang gleitet,
wodurch die Rasthaken (28) aus den Rastöffnungen (67) des Gegensteckers (60) herausführbar sind.

2. Verriegelung nach Anspruch 1, **dadurch gekennzeichnet,**
**dass** die Metallfinger (27) an den Seitenflächen (23) des Abdeckteiles (20) angeformt sind und in Steckrichtung weisen.

3. Verriegelung nach Anspruch 1 oder 2, **dadurch gekennzeichnet,**
**dass** an den Enden der Metallfinger (27) zum Metallgehäuse (5) weisende Rasthaken (28) ausgebildet sind.

4. Verriegelung nach Anspruch 1 und 3, **dadurch gekennzeichnet,**
**dass** das Abdeckteil (20) eine Arretierungsvorrichtung (26) für die Hül-Hülse (40) aufweist.

5. Verriegelung nach einem oder mehreren der vorstehenden Ansprüche, **dadurch gekennzeichnet,**
**dass** die Hülse (40) auf dem Metallgehäuse (5) unverlierbar aber verschiebbar gehalten ist.

6. Verriegelung nach einem oder mehreren der vorstehenden Ansprüche, **dadurch gekennzeichnet**
**dass** die Schlitze (45) in den Seitenflächen (42) im Inneren der Hülse (40) bezogen auf die Schiebeachse, in Steckrichtung einen nach au-βen gerichteten Winkel aufweisen.

7. Verriegelung nach einem oder mehreren der vorstehenden Ansprüche, **dadurch gekennzeichnet,**
**dass** in den Seitenflächen (42) der Hülse (40) jeweils eine keilförmige Zunge (43) vorgesehen ist, die eine Keilfläche (44) aufweist.

8. Verriegelung nach einem oder mehreren der vorstehenden Ansprüche, **dadurch gekennzeichnet,**
**dass** der Steckereinsatz (50) im Metallgehäuse (5) verrastbar gehalten ist.

9. Verriegelung nach einem oder mehreren der vorstehenden Ansprüche, **dadurch gekennzeichnet,**
**dass** die Rasthaken (28) der Metallfinger (27) in Rastöffnungen (67) in der Metallhülse (65) des Gegensteckers (60) verrasten.

10. Verriegelung nach einem oder mehreren der vorstehenden Ansprüche, **dadurch gekennzeichnet,**
**dass** der Gegenstecker (60) eine steckseitig angeordnete Metallhülse (63) aufweist in der Rastöffnungen (67) vorgesehen sind.

11. Verriegelung nach einem oder mehreren der vorstehenden Ansprüche, **dadurch gekennzeichnet,**
**dass** Basisgehäuse (10) und Abdeckteil (20) miteinander verrastbar sind.

12. Verriegelung nach einem oder mehreren der vorstehenden Ansprüche, **dadurch gekennzeichnet,**
**dass** an der Anschlussseite des Metallgehäuses (5) Zungen (15, 25) vorgesehen sind, auf die ein Crimpring (70) aufschiebbar ist.

13. Verriegelung nach einem oder mehreren der vorstehenden Ansprüche, **dadurch gekennzeichnet,**
**dass** die Endkappe (30) mittels adhäsiver Kräfte auf dem Metallgehäuse (5) gehalten ist.

## Claims

1. A locking device for a releasable plug connection, in particular for plugs (1) having a rectangular configuration, formed of a metal housing (5), a plug insert (50), and a displaceable insulating sleeve (40) encompassing the metal housing, and a correspondingly configured mating plug (60),
the metal housing (5), having a multipart structure, being made up of a basic housing (10) and a cover part (20), **characterized in that**
the encompassing insulating sleeve (40) includes a respective wedge-shaped tongue (43) which points contrary to the plug-in direction on each of its side surfaces (42) in the housing interior and is separated from the side surface (42) by a slot (45), and
the cover part (20) including two metal fingers (27) which are guided in the slots (45) of the sleeve (40),
**in that** the metal finger (27) has latching hooks (28) formed integrally therewith which are each directed inwards and hook into latching openings (67) of the mating plug (60), and
**in that** when the insulating sleeve (40) is displaced, the metal finger (27) slides along a sliding surface (44) of the tongue (43), whereby the latching hooks (28) can be guided out of the latching openings (67) of the mating plug (60).

2. The locking device according to claim 1, **characterized in that**
the metal fingers (27) are integrally formed on the side surfaces (23) of the cover part (20) and point in the plug-in direction.

3. The locking device according to claim 1 or 2, **characterized in that**
latching hooks (28) pointing towards the metal housing (5) are formed on the ends of the metal fingers (27).

4. The locking device according to claim 1 and 3, **characterized in that**
the cover part (20) includes a retaining device (26) for the sleeve (40).

5. The locking device according to one or more of the preceding claims, **characterized in that**
the sleeve (40) is held captively, but displaceably on the metal housing (5).

6. The locking device according to one or more of the preceding claims, **characterized in that**
the slots (45) in the side surfaces (42) in the interior of the sleeve (40) have an angle directed outwards in the plug-in direction, as related to the shift axis.

7. The locking device according to one or more of the preceding claims, **characterized in that**
the side surfaces (42) of the sleeve (40) each have a wedge-shaped tongue (43) provided therein, which has a wedge surface (44).

8. The locking device according to one or more of the preceding claims, **characterized in that**
the plug insert (50) is latchably held in the metal housing (5).

9. The locking device according to one or more of the preceding claims, **characterized in that**
the latching hooks (28) of the metal fingers (27) latch into latching openings (67) in the metal sleeve (65) of the mating plug (60).

10. The locking device according to one or more of the preceding claims, **characterized in that**
the mating plug (60) includes a metal sleeve (63) arranged on the plug-in side and having latching openings (67) provided therein.

11. The locking device according to one or more of the preceding claims, **characterized in that**
the basic housing (10) and the cover part (20) can be latched with each other.

12. The locking device according to one or more of the preceding claims, **characterized in that**
provided on the connection side of the metal housing (5) are tongues (15, 25) onto which a crimp ring (70) can be slipped.

13. The locking device according to one or more of the preceding claims, **characterized in that**
the end cap (30) is held on the metal housing (5) by means of adhesive forces.

## Revendications

1. Dispositif de verrouillage pour une liaison par enfichage détachable, en particulier pour des fiches (1) réalisées de manière rectangulaire, formé par un boîtier métallique (5), un insert de connexion (50) et une douille isolante (40) déplaçable qui enveloppe le boîtier métallique, ainsi que par une contre-fiche (60) réalisée de manière correspondante,
le boîtier métallique (5) étant structuré en plusieurs parties et étant composé d'un boîtier de base (10) et d'une pièce de recouvrement (20), **caractérisé en ce que**
la douille isolante (40) enveloppante présente à l'intérieur du boîtier sur ses faces latérales (42) une languette (43) respective cunéiforme et dirigée à l'encontre du sens d'enfichage, laquelle est séparée de la face latérale (42) par une fente (45), et
la pièce de recouvrement (20) présentant deux doigts métalliques (27) qui sont guidés dans les fentes (45) de la douille (40),
**en ce que** des crochets d'enclenchement (28) dirigés vers l'intérieur sont respectivement moulés avec les doigts métalliques (27) et s'enclenchent dans des orifices d'enclenchement (67) de la contre-fiche (60), et
**en ce que** le doigt métallique (27) glisse le long d'une surface de glissement (44) de la languette (43) lors du déplacement de la douille isolante (40), grâce à quoi les crochets d'enclenchement (28) peuvent être guidés hors des orifices d'enclenchement (67) de la contre-fiche (60).

2. Dispositif de verrouillage selon la revendication 1, **caractérisé en ce que**
les doigts métalliques (27) sont moulés avec les faces latérales (23) de la pièce de recouvrement (20) et pointent vers le sens d'enfichage.

3. Dispositif de verrouillage selon la revendication 1 ou 2, **caractérisé en ce que**
des crochets d'enclenchement (28) pointant vers le boîtier métallique (5) sont réalisés aux extrémités des doigts métalliques (27).

4. Dispositif de verrouillage selon la revendication 1 et 3, **caractérisé en ce que**
la pièce de recouvrement (20) présente un dispositif d'arrêt (26) pour la douille (40).

5. Dispositif de verrouillage selon l'une ou plusieurs des revendications précédentes, **caractérisé en ce que**
la douille (40) est retenue de manière imperdable mais déplaçable sur le boîtier métallique (5).

6. Dispositif de verrouillage selon l'une ou plusieurs des revendications précédentes, **caractérisé en ce que**
les fentes (45) dans les faces latérales (42) à l'intérieur de la douille (40) présentent par rapport à l'axe de déplacement un angle dirigé vers l'extérieur dans le sens d'enfichage.

7. Dispositif de verrouillage selon l'une ou plusieurs des revendications précédentes, **caractérisé en ce que**
il est prévu dans chacune des faces latérales (42) de la douille (40) une languette (43) cunéiforme qui présente une surface de cale (44).

8. Dispositif de verrouillage selon l'une ou plusieurs des revendications précédentes, **caractérisé en ce que**
l'insert de connexion (50) est retenu de manière enclenchable dans le boîtier métallique (5).

9. Dispositif de verrouillage selon l'une ou plusieurs des revendications précédentes, **caractérisé en ce que**
les crochets d'enclenchement (28) des doigts métalliques (27) s'enclenchent dans des orifices d'enclenchement (67) dans la douille métallique (65) de la contre-fiche (60).

10. Dispositif de verrouillage selon l'une ou plusieurs des revendications précédentes, **caractérisé en ce que**
la contre-fiche (60) présente une douille métallique (63) agencée du côté d'enfichage, dans laquelle il est prévu des orifices d'enclenchement (67).

11. Dispositif de verrouillage selon l'une ou plusieurs des revendications précédentes, **caractérisé en ce que**
le boîtier de base (10) et la pièce de recouvrement (20) peuvent être enclenchés l'un dans l'autre.

12. Dispositif de verrouillage selon l'une ou plusieurs des revendications précédentes, **caractérisé en ce que**
des languettes (15, 25) sur lesquelles un anneau de sertissage (70) peut être glissé sont prévues du côté de raccordement du boîtier métallique (5).

13. Dispositif de verrouillage selon l'une ou plusieurs des revendications précédentes, **caractérisé en ce que**
le capuchon d'extrémité (30) est retenu sur le boîtier métallique (5) au moyen de forces adhésives.
